# EUROPÄISCHE PATENTSCHRIFT

(11) **EP 0 497 205 B1**
(45) Veröffentlichungstag und Bekanntmachung des Hinweises auf die Patenterteilung: **28.09.1994**
(21) Anmeldenummer: 92101031.0
(22) Anmeldetag: 23.01.1992
(51) Int. Cl.: A47B 88/20

(54) **Schubkasten für Möbel, insbesondere für Küchenmöbel**
Drawer for furniture, especially for kitchen furniture
Tiroir pour meubles, en particulier pour meubles de cuisine

(30) Priorität: 30.01.1991 DE 4102697
(43) Veröffentlichungstag der Anmeldung: 05.08.1992
(73) Patentinhaber: SCHÜCO International KG, D-33609 Bielefeld (DE)
(72) Erfinder: Diekmann, Bernd, W-4802 Halle (DE)
(74) Vertreter: Loesenbeck, Karl-Otto, Dipl.-Ing.

(56) Entgegenhaltungen:
- DE-A- 3 535 332
- FR-A- 1 464 887
- GB-A- 2 157 155
- US-A- 2 570 958

## Beschreibung

Die Erfindung bezieht sich auf einen Schubkasten mit Seitenzargen, mit einer den Aufnahmeraum für Waren begrenzenden Wanne, die an jeder Längsseite mindestens eine nach außen sich erstreckende, in eine Längsnut der Seitenzarge eingreifende, in Längsrichtung verlaufende Befestigungsleiste aufweist.

Es ist ein Schubkasten dieser Art bekannt (DE-A-3 535 332), der eine aus einer Vorderwand, einer Rückwand und zwei Seitenwänden gebildete Zarge und einen in die Zarge eingesetzten Schubkastenboden aufweist. Der Schubkastenboden ist zweiteilig ausgebildet und besteht aus einer ebenen Materialplatte, die die Bodenunterseite bildet sowie aus einer die Bodenoberseite bestimmenden Abdeckplatte. Die Abdeckplatte besitzt an der Innenseite der Seitenwände hochstehende Seitenbereiche, wobei der Übergang zwischen dem die Bodenoberseite bildenden mittleren Bereich der Abdeckplatte und jedem Seitenbereich abgerundet ist.

Die Abdeckplatte kann am oberen Rand mit einer in Längsrichtung verlaufenden Befestigungsleiste ausgerüstet sein, die in eine Längsnut der Seitenzarge eingreift.

Der Erfindung liegt die Aufgabe zugrunde, einen Schubkasten der eingangs genannten Art so zu gestalten, daß der Materialaufwand für die Seitenzargen verringert wird, eine als Profilschiene ausgebildete Rückwand entfallen kann und die Herstellung des Schubkastens vereinfacht wird.

Diese Aufgabe wird erfindungsgemäß dadurch gelöst, daß die Befestigungsleiste durch einen, im Querschnitt betrachtet, zur Begrenzung der Längsnut gehörenden und an die Befestigungsleiste gepreßten in Längsrichtung verlaufenden Anformsteg kraftschlüssig in der Längsnut der aus einem Metallprofil bestehenden Seitenzarge festgelegt ist.

Die kraftschlüssige bzw. kraft- und formschlüssige Verbindung zwischen den Befestigungsleisten der Wanne, die vorzugsweise als Kunststoffwanne ausgebildet ist, und den Seitenzargen erfolgt durch ein Anformen eines Metallstegs der Seitenzarge an die Befestigungsleiste der Wanne mittels eines geeigneten Werkzeuges, wobei der Metallsteg kalt verformt wird.

Da die Wanne des Schubkastens eine hintere Begrenzung des Warenaufnahmeraumes des Schubkastens bildet, kann auf eine aus einer Profilschiene gebildete Rückwand verzichtet werden.

Weitere Merkmale der Erfindung ergeben sich aus den Unteransprüchen und der folgenden Beschreibung von Ausführungsbeispielen.
Es zeigen:
- Fig. 1: eine Seitenzarge mit daran befestigter Wanne und daran befestigtem Boden im Vertikalschnitt,
- Fig. 2 und 3: Abwandlungsformen zu der Ausführung nach der Fig. 1 ebenfalls im Vertikalschnitt.

Die Fig. 1 zeigt einen Schubkasten 1, der mit einer aus Kunststoff gefertigten Wanne 2 versehen ist, die an den Längsseiten Befestigungsleisten 3 aufweist. Die Wanddicke der Wanne ist in dem Ausführungsbeispiel gering.

Über die Befestigungsleiste 3 ist die Kunststoffwanne mit einer Seitenzarge 4 verbunden, die aus im Strangpreßverfahren hergestellten Leichtmetallprofil gefertigt ist.

Die Befestigungsleiste 3 greift in eine Längsnut 5 der Seitenzarge 4 ein. Diese Längsnut wird an der Unterseite durch einen Anformsteg 6 begrenzt, der am freien Ende einen Wulstrand 7 aufweist, der in eine Auskehlung der Befestigungsleiste 3 eingepreßt wird. Hierbei erfolgt eine Kaltverformung des Anformsteges.

Die Ausgangsstellung des Anformsteges ist in der Fig. 1 in strichpunktierten Linien angedeutet. Die Anformung des Steges an die Befestigungsleiste 3 erfolgt mittels eines Roll- oder Preßwerkzeuges, das durch den Raum 8 zwischen der Kunststoffwanne 2 und einem Wandungsteil 9 der Seitenzarge 4 bei noch nicht montiertem Unterboden 10 an den Anformsteg 6 herangebracht wird.

In dem Ausführungsbeispiel nach der Fig. 1 sind die Innenkontur der Längsnut 5 und die Außenkontur der Befestigungsleiste 3 so gestaltet, daß nach dem Anwalzen des Anformsteges 6 zwischen der Befestigungsleiste 3 und der Seitenzarge 4 sich ein kraft- und formschlüssige Verbindung ergibt.

Der Formschluß zwischen den genannten Teilen kann noch dadurch intensiviert werden, daß die Anpreßflächen der Anformstege 6 mit einer Rändelung oder Verzahlung versehen werden oder es können in den Befestigungsleisten mit einer Verzahnung versehene Drähte oder Drahtwendeln eingelegt werden, die sich mit der Verzahnung oder einem Teil der Wendeln beim Anwalzen der Anformstege 6 in die Anformstege eingraben.

Der Wandungsteil 9 der Seitenzarge 4 endet in einer Längsnut 11, in die der Rand 12 des Unterbodens 10 eingreift.

In dem dargestellten Ausführungsbeispiel umgreift die Längsnut 11 den Seitenrand 12 des Unterbodens an drei Seiten und greift mit einem vertikalen Steg 13 in eine rechteckförmige, nach unten geöffnete Nut 14 des Unterbodens ein.

Der Unterboden 6 kann als eine Platte ausgebildet sein, die sich über die gesamte Abmessung des Schubkastens erstreckt. Er kann auch durch in Abstand voneinander angeordneten Leisten gebildet werden.

Die Platte oder jede Leiste des Unterbodens kann mit dem Boden 15 der Kunststoffwanne 2 durch doppelt klebende Bänder 16 verbunden werden. Durch diese Bänder ergibt sich auch eine Dämpfung der Schwingungen des Unterbodens zum Boden der Kunststoffwanne.

Die Seitenzarge 4 ist im unteren Bereich mit einem Aufnahmeraum 17 für einen beliebigen Auszugbeschlag versehen.

Das Ausführungsbeispiel nach der Fig. 2 zeigt eine Kunststoffwanne 2, die zusätzlich zu der Befestigungsleiste 3 mit einer Befestigungsleiste 18 ausgerüstet ist.

Die aus Leichtmetall hergestellte Seitenzarge 4 bildet mit der Kunststoffwanne 2 eine Innenkammer 19, in der die Anformstege 6 und 20 angeordnet sind.

Zum gleichzeitigen Anformen der Metallstege 6 und 20 kann durch die Innenkammer 19 ein Werkzeug gezogen oder geschoben werden.

Bei diesem Ausführungsbeispiel kann bei kleinen Schubkastenabmessungen auf den Unterboden 10 ggf. verzichtet werden.

Sowohl die in der Fig. 1 als auch die in der Fig. 2 aufgezeigte Schubkasteneinheit ist durch eine Frontplatte zu ergänzen.

Sofern die Anpreßflächen der Anformstege 6 und 20 mit einer quer zur Längsrichtung der Anformstege verlaufenden Verzahnung versehen werden oder entsprechend verzahnte Drähte oder Drahtwendeln in die Befestigungsleiste eingelegt werden, deren Zähne oder von denen Wendelteile sich beim Anwalzen der Anformstege in die diese eingraben, ergibt sich eine formschlüssige Verbindung in Längsrichtung der Anformstege, so daß diese Verbindung in Richtung der Längsnut wirkende Schubspannungen aufnehmen kann.

Beim Ausführungsbeispiel nach der Fig. 3 ist die Längsnut 21 der Seitenzarge 4 dreieckförmig ausgebildet. Die obere Nutwandung 22 verläuft bogenförmig im Bereich ihres freien Randes.

Die Befestigungsleiste 23 der Kunststoffwanne 2 ist ebenfalls bogenförmig gestaltet und liegt flächenbündig an der Innenfläche der Nutwandung 22 an. Der Anformsteg 24 ist mit einem Wulstrand 25 versehen, der die Anpreßfläche gegenüber der Befestigungsleiste 23 bildet.

Durch eine quer zur Längsnut verlaufende Verzahnung der Anpreßfläche des Wulstrandes 25 wird beim Anpressen des Wulstrandes 25 an die Befestigungsleiste 23 ein Formschluß zwischen dem Anformsteg 24 und der Befestigungsleiste 23 in Längsrichtung der Nut 21 erreicht. Die bogenförmige Gestaltung des Längsrandes der Wandung 22 der Seitenzarge und durch die konturgerechte Anlage der Befestigungsleiste 23 ergibt sich ferner ein Formschluß zwischen der Seitenzarge 4 und der Befestigungsleiste 23 quer zur Längsnut 21. diesen Formschlüssen in Längsrichtung der Längsnut 21 und quer dazu wird beim Anwalzen des Anformsteges 24 ein Kraftschluß überlagert.

### Bezugszeichen

- 1: Schubkasten
- 2: Wanne
- 3: Befestigungsleiste
- 4: Seitenzarge
- 5: Längsnut
- 6: Anformsteg
- 7: Wulstrand
- 8: Raum
- 9: Wandungsteil
- 10: Unterboden
- 11: Längsnut
- 12: Seitenrand
- 13: Steg
- 14: Nut
- 15: Boden
- 16: Band
- 17: Aufnahmeraum
- 18: Befestigungsleiste
- 19: Innenkammer
- 20: Anformsteg
- 21: Längsnut
- 22: Nutwandung
- 23: Befestigungsleiste
- 24: Anformsteg
- 25: Wulstrand

## Patentansprüche

1. Schubkasten (1) mit Seitenzargen (4), mit einer den Aufnahmeraum für Waren begrenzenden Wanne (2), die an jeder Längsseite mindetens eine nach außen sich erstreckende, in eine Längsnut (5,21) der Seitenzarge (4) eingreifende in Längsrichtung verlaufende Befestigungsleiste (3,23) aufweist, **dadurch gekennzeichnet**, daß die Befestigungsleiste (3,23) durch einen, im Querschnitt betrachtet, zur Begrenzung der Längsnut (5,21) gehörenden und an die Befestigungsleiste gepreßten in Längsrichtung verlaufenden Anformsteg (6,24) kraftschlüssig in der Längsnut (5,21) der aus einem Metallprofil bestehenden Seitenzarge (4) festgelegt ist.

2. Schubkasten nach Anspruch 1, dadurch gekennzeichnet, daß die Innenkontur der Längsnut (5,21) und die Außenkontur des in die Längsnut eingreifenden Teils der Befestigungsleiste (3,23) miteinander einen Formschluß quer zur Längsrichtung der Seitenzarge (4) bilden.

3. Schubkasten nach Anspruch 1 oder 2, dadurch gekennzeichnet, daß die Wanne (2) und die mit der Wanne einstückigen Befestigungsleisten (3, 18) aus Kunststoff gefertigt sind.

4. Schubkasten nach einem der Ansprüche 1 bis 3, dadurch gekennzeichnet, daß an jeder Längsseite der Wanne (2) zwei Befestigungsleisten (3,18) vorgesehen sind, die Wanne (2), die Befestigungsleisten (3,18) und die Seitenzarge (4) eine Innenkammer (19) bilden, in der die Anformstege (6,20) der die Befestigungsleisten (3,18) aufnehmenden Längsnuten vorgesehen sind und daß zum Anformen der Stege (6,20) an die Befestigungsleisten (3,18) ein Werkzeug durch die Innenkammer geführt wird.

5. Schubkasten nach einem der Ansprüche 1 bis 4, dadurch gekennzeichnet, daß die Anpreßflächen der Anformstege mit einer Rändelung oder Verzahnung versehen sind oder in den Befestigungsleisten mit einer Verzahnung ausgerüstete Drähte oder Drahtwendeln eingelegt sind, die sich beim Anpressen der Anformstege mit der Verzahnung oder den Wendeln in die Anformstege eingraben.

6. Schubkasten nach einem der Ansprüche 1 bis 5, dadurch gekennzeichnet daß die Seitenzargen (4) an der unteren Seite eine Längsnut (11) aufweisen, in die der Rand eines Unterbodens (10) eingreift.

7. Schubkasten nach Anspruch 6, dadurch gekennzeichnet, daß der Unterbogen durch eine Platte oder durch in Abstand voneinander angeordnete Leisten gebildet ist.

8. Schubkasten nach Anspruch 7, dadurch gekennzeichnet, daß die Platte oder jede Leiste mit dem Boden (15) der Wanne (2) durch doppelt klebende Bänder (16) verbunden ist.

9. Schubkasten nach Anspruch 6, dadurch gekennzeichnet, daß die Längsnut (11) den Seitenrand (12) des Unterbodens oder der Bodenleisten an drei Seiten umgreift und einen vertikalen Steg (13) aufweist, der in eine Rechteckförmige, nach unten geöffnete Nut des Unterbodens oder der Bodenleisten eingreift.

## Claims

1. A drawer (1) having side members (4), and a trough-like tray (2) which defines the receiving space for articles and which at each longitudinal side has at least one outwardly extending fixing bar (3, 23) which extends in the longitudinal direction and which engages into a longitudinal groove (5, 21) in the side member (4), characterised in that the fixing bar (3, 23) can be force-lockingly secured in the longitudinal groove (5, 21) of the side member (4) which comprises a shaped metal member, by a shapable limb portion (6, 24) which, as considered in cross-section, belongs to the configuration defining the longitudinal groove (5, 21) and which extends in the longitudinal direction and which is pressed by shaping against the fixing bar.

2. A drawer according to claim 1 characterised in that the internal contour of the longitudinal groove (5, 21) and the external contour of the part of the fixing bar (3, 23), which engages into the longitudinal groove, together form a positively locking connection transversely to the longitudinal direction of the side member (4).

3. A drawer according to claim 1 or clam 2 characterised in that the tray (2) and the fixing bars (3,18) that are integral with the tray are made from plastics material.

4. A drawer according to one of claims 1 to 3 characterised in that provided at each longitudinal side of the tray (2) are two fixing bars (3, 18), the tray (2), the fixing bars (3, 18) and the side member (4) form an inner chamber (19) in which are provided the shapable limb portions (6, 20) of the longitudinal grooves which receive the fixing bars (3, 18), and that a tool is passed through the inner chamber for shaping the limb portions (6, 20) against the fixing bars (3, 18).

5. A drawer according to one of clams 1 to 4 characterised in that the pressing surfaces of the shapable limb portions are provided with knurling or a tooth configuration or fitted into the fixing bars are wire coils or wires with a tooth configuration, which when the shapable limb portions are pressed against the fixing bars dig into the limb portions with the coils or the tooth configuration.

6. A drawer according to one of claims 1 to 5 characterised in that at the lower side the side members (4) have a longitudinal groove (11) into which engages the edge of an underneath bottom member (10).

7. A drawer according to claim 6 characterised in that the underneath bottom member is formed by a plate or by spaced-apart bars.

8. A drawer according to claim 7 characterised in that the plate or each bar is connected to the bottom (15) of the tray (2) by double-adhesive strips (16).

9. A drawer according to claim 6 characterised in that the longitudinal groove (11) embraces the side edge (12) of the underneath bottom member or the bottom bars at three sides and has a vertical limb portion (13) which engages into a rectangular, downwardly open groove in the underneath bottom member or the bottom bars.

## Revendications

1. Tiroir (1) pourvu de châssis latéraux (4), présentant un bac (2) délimitant l'espace de rangement d'objets, ledit bac présentant de chaque côté longitudinal au moins une baguette de fixation (3, 23) s'étendant vers l'extérieur, venant en prise dans une rainure longitudinale (5, 21) du châssis latéral (4) et orientée dans le sens longitudinal, caractérisé en ce que la baguette de fixation (3, 23) est maintenue par force, dans la rainure longitudinale (5, 21) du châssis latéral (4) constitué d'un profilé métallique, par un retour profilé (6, 24), participant, vu en coupe, à la délimitation de la rainure (5, 21) et s'étendant dans le sens longitudinal en étant pressé contre la baguette de fixation.

2. Tiroir selon la revendication 1, caractérisé en ce que le profil intérieur de la rainure longitudinale (5, 21) et le profil extérieur de la partie de la baguette de fixation (3, 23), qui vient en prise dans la rainure longitudinale, correspondent géométriquement l'un à l'autre, perpendiculairement par rapport au sens longitudinal du châssis latéral (4).

3. Tiroir selon la revendication 1 ou 2, caractérisé en ce que le bac (2) et les baguettes de fixation (3, 18), d'un seul tenant avec le bac, sont fabriqués en matière plastique.

4. Tiroir selon l'une des revendications 1 à 3, caractérisé en ce que deux baguettes de fixation (3, 18) sont prévues, sur chaque côté longitudinal du bac (2), en ce que le bac (2), les baguettes de fixation (3, 18) et le châssis latéral (4) forment un espace intérieur (19), dans lequel sont prévus les retours profilés (6, 20) des rainures longitudinales recevant les baguettes de fixation (3, 18), et en ce qu'un outil est guidé à travers l'espace intérieur pour former les retours (6, 20) sur les baguettes de fixation (3, 18).

5. Tiroir selon l'une des revendications 1 à 4, caractérisé en ce que les surfaces de pression des retours profilés sont pourvues d'un moletage ou d'une denture, ou en ce que des fils pourvus d'une denture ou des fils hélicoïdaux sont insérés dans les baguettes de fixation, lesdits fils se fixant dans les retours profilés lorsque l'on presse les retours profilés sur la denture ou les fils hélicoïdaux.

6. Tiroir selon l'une des revendications 1 à 5, caractérisé en ce que les châssis latéraux (4) présentent sur le côté inférieur une rainure longitudinale (11) dans laquelle le bord d'un double fond (10) vient en prise.

7. Tiroir selon la revendication 6, caractérisé en ce que le double fond est formé par un panneau ou par des lattes disposées à distance les unes des autres.

8. Tiroir selon la revendication 7, caractérisé en ce que le panneau ou chaque latte est relié(e) au fond (15) du bac (2) par des bandes (16) d'adhésif double-face.

9. Tiroir selon la revendication 6, caractérisé en ce que la rainure longitudinale (11) enserre sur trois côtés le bord latéral (12) du double fond ou des lattes de fond, et présente un retour vertical (13), qui vient en prise dans une rainure de forme rectangulaire, orientée vers le bas, du double fond ou des lattes de fond.
